# EUROPÄISCHE PATENTSCHRIFT

(11) **EP 3 000 559 B1**
(45) Veröffentlichungstag und Bekanntmachung des Hinweises auf die Patenterteilung: **12.09.2018**
(21) Anmeldenummer: 15177978.2
(22) Anmeldetag: 23.07.2015
(51) Int. Cl.: B24B 55/10, B24B 23/02, B24B 7/18, B24B 7/00

(54) **WERKZEUGMASCHINE**
MACHINE TOOL AND SUPPORT STRUCTURE THEREFOR
MACHINE-OUTIL ET SA STRUCTURE PORTEUSE

(30) Priorität: 25.09.2014 DE 102014113881
(43) Veröffentlichungstag der Anmeldung: 30.03.2016
(73) Patentinhaber: Metabowerke GmbH, 72622 Nürtingen (DE)
(72) Erfinder: Rohde, Alexander, 72644 Oberbohingen (DE)
(74) Vertreter: Markfort, Iris-Anne Lucie

(56) Entgegenhaltungen:
- EP-A2- 2 196 284
- WO-A2-2011/051843
- DE-A1-102012 111 990
- US-A- 3 826 045
- US-A- 4 759 155
- US-A- 5 239 783
- US-A1- 2004 180 616
- US-B1- 7 249 996

## Beschreibung

Die Erfindung betrifft eine Werkzeugmaschine gemäß Anspruch 1. Insbesondere betrifft die Erfindung eine Schleifmaschine, umfassend eine Antriebseinheit zum Antrieb eines verbindbaren Werkzeugs, eine Werkzeugeinheit die eine Werkzeugaufnahme aufweist, an der das verbindbare Werkzeug angebracht werden kann, sowie eine Staubschutzabdeckung im Bereich der Werkzeugaufnahme, wobei die Werkzeugeinheit mittels einer Tragstruktur an der Werkzeugmaschine angebracht ist. Die Werkzeugmaschine weist ferner zur Abführung von Absaugluft und darin enthaltenen Staubpartikeln von der Staubschutzabdeckung bis hin zur einer Absaugeinrichtung eine Luftführung auf.

Luftführungen innerhalb von Tragestrukturen von kleinen bzw. manuell betriebenen Werkzeugen sind hinlänglich bekannt, es sei beispielhaft auf die US 7,249,996 B1 verwiesen. Eine Werkzeugmaschine gemäß dem Oberbegriff des Anspruchs 1 ist aus der Druckschrift US 2004/180616 A1 bekannt. Aus dem Stand der Technik ist bereits ein handgehaltenes Schleifgerät bekannt, das eine Halteeinrichtung zum Halten der Schleifmaschine, einen Antriebsmotor zum Antreiben eines Werkzeugs und einen Werkzeugkopf zur Aufnahme des Werkzeugs umfasst. So offenbart beispielsweise die Druckschrift DE 10 2012 111 990 A1 eine entsprechende Anordnung, bei der an dem Werkzeugkopf weiterhin eine Haubenvorrichtung umfasst, die die Werkzeugaufnahme abdeckt. Aufgrund der Anordnung der Werkzeugaufnahme und des Werkzeugs in dem Haubenraum der Haubenvorrichtung kann im Betrieb der Schleifmaschine anfallender Abrieb innerhalb des Werkzeugkopfs gehalten werden. Eine Verunreinigung der Umgebung der Schleifmaschine kann hierdurch vermieden werden.

Weiterhin ist eine Absaugvorrichtung vorgesehen, um den im Schleifbetrieb der Schleifmaschine anfallenden Abrieb aus dem Werkzeugkopf abführen zu können.

Diese umfasst einen Absaugkanal, welcher den Haubenraum mit einer an einer Anschlussvorrichtung der Schleifmaschine anschließbaren Saugvorrichtung fluidwirksam verbindet. Im Bereich des Übergangs auf die Haubenvorrichtung ist ein flexibles Rohrelement angebracht, das das Haubengehäuse mit weiteren Abschnitten des Absaugkanals verbindet und zugleich eine gelenkige Verbindung des Werkzeugkopfes mit dem restlichen Maschinenkörper ermöglicht.

Demgegenüber besteht eine Aufgabe der vorliegenden Erfindung darin, die aus dem Stand der Technik bekannte Werkzeugmaschine weiter zu entwickeln und die aus der Praxis bekannt gewordenen Nachteile zumindest zu verringern.

Diese Aufgabe wird durch eine Werkzeugmaschine gemäß Anspruch 1 gelöst. Die wenigstens eine Gelenkverbindung weist einen Luftführungskanal auf, der sich durch die Gelenkverbindung hindurch erstreckt und in fluidischer Verbindung mit einer Absaugöffnung an der Staubschutzabdeckung steht. In jedem Fall zieht die wenigstens eine Gelenkverbindung zusätzlich Außenluft in den Luftführungskanal ein, wodurch ein quasi selbstreinigendes Gelenk geschaffen wird, da sich infolge der eingesogenen Außenluft keinerlei Schmutzpartikel innerhalb der Gelenkverbindung anzulagern vermögen.

Selbstverständlich wird dabei die zusätzliche in den Luftführungskanal eingezogene Außenluft in einem solchen Maß gehalten, dass der überwiegende Absaugeffekt eine Absaugung von Schmutzpartikeln im Bereich der Staubschutzabdeckung innerhalb des Haubenraums der haubenförmigen Abdeckung ermöglicht. Dies kann durch eine entsprechende Dimensionierung von Spalten an den relativ zueinander beweglichen Teilen der Gelenkverbindung oder durch zusätzliche, entsprechend dimensionierte Ausnehmungen erreicht werden.

Zudem kann vorgesehen sein, dass die wenigstens eine Gelenkverbindung aus Kunststoff hergestellt ist. Hierdurch wird eine besonders einfache und kostengünstig herzustellende Gelenkverbindung geschaffen.

Die wenigstens eine Gelenkverbindung kann ferner zumindest einen Gelenkkörper sowie zumindest zwei, vorzugsweise vier Gelenkteile umfassen, die paarweise die wenigstens eine, vorzugsweise zwei Gelenkachsen definieren und durch ein Zusammenwirken mit dem Gelenkkörper eine drehbare Lagerung des Werkzeugeinheit an der Tragstruktur ermöglichen. Der Gelenkkörper kann bei dieser Ausgestaltung drehbar an den Gelenkteilen angebracht sein, insbesondere können die Gelenkteile einen Abschnitt des Gelenkkörpers drehbar aufnehmen oder abstützen.

Schließlich kann die Tragestruktur einen Anschlussstutzen zum Anschluss einer separat ausgebildeten Absaugeinrichtung insbesondere eines Allessaugers umfassen. Alternativ ist es jedoch selbstverständlich ebenfalls denkbar, dass die Werkzeugmaschine eine an dieser fest angebrachte Absaugeinrichtung umfasst.

Die Erfindung wird nachfolgend unter Bezugnahme auf die beigefügten Figuren detaillierter beschrieben, wobei diese eine bevorzugte Ausführungsform der Erfindung zeigen.

Weitere Merkmale der Erfindung ergeben sich zudem aus den beigefügten Ansprüchen.

Die Figuren zeigen schematisch:
- Figur 1: eine isometrische Ansicht eines vorderen Abschnitts der Werkzeugmaschine umfassend die Werkzeugeinheit sowie einen Teil der Tragestruktur der Werkzeugmaschine;
- Figur 2: eine Seitenansicht der in Figur 1 gezeigten Anordnung;
- Figur 3: eine geschnittene Darstellung der Anordnung gemäß den Figuren 1 und 2 in Seitenansicht; und
- Figur 4: eine Schnittansicht entlang der Schnittlinie IV-IV der Figur 3; und
- Figur 5: eine Draufsicht auf die in den Figuren 1 bis 4 gezeigten Anordnung.

Die Figuren zeigen eine erfindungsgemäße Werkzeugmaschine, insbesondere deren werkzeugseitigen vorderen Abschnitt, die allgemein mit dem Bezugszeichen 10 angegeben ist. Die Werkzeugmaschine 10 ist als handgehaltene Schleifmaschine, insbesondere als Langhalsschleifer, ausgebildet und umfasst eine Werkzeugeinheit (auch Werkzeugkopf genannt) 12, eine Tragestruktur 20 sowie eine Antriebseinheit (nicht dargestellt). Die Tragestruktur 20 dient zum Halten der Werkzeugmaschine und verbindet die Antriebseinheit mit der Werkzeugeinheit 12.

Die Werkzeugeinheit 12 ist an einem distalen Ende der Tragestruktur 20 relativ zu dieser schwenkbar angeordnet.

Wie in der Figur 1 klar zu erkennen ist, umfasst die Werkzeugeinheit 12 insbesondere eine Haubenvorrichtung 14, die eine Werkzeugaufnahme 34b und ein daran aufgenommenes Werkzeug 36 der Werkzeugeinheit 12 abdeckt. Die Haubenvorrichtung 14 ist in der dargestellten Ausführungsform als eine haubenförmige Staubschutzabdeckung 14 ausgebildet, die an einer dem zu bearbeitenden Werkstück zugewandten Stirnseite eine Abdichtvorrichtung umfasst, welche längs einer Umfangsrichtung der Staubschutzabdeckung 14 verläuft und einen Abdichtring, insbesondere einen ringförmigen Bürstenkranz 16 umfasst. Dieser ist, wie in der Figur 3 dargestellt, relativ zu der Staubschutzabdeckung 14 über eine Federvorrichtung 38 federnd gelagert, wodurch eine saubere Anlage an eine zu bearbeitende Oberfläche erfolgen kann.

Innerhalb der Staubschutzabdeckung 14 ist ein Haubenraum ausgebildet, der zur Aufnahme des bei der Bearbeitung eines Werkstücks anfallenden Abriebs dient.

Die Staubschutzabdeckung 14 weist ferner Absaugöffnungen 14a auf, in deren Bereich Verbindungsabschnitte 18 vorgesehen sind, die die Staubschutzabdeckung 14 mechanisch und fluidisch mit einer Gelenkverbindung 28 verbinden.

Die Tragestruktur 20 der vorliegenden Werkzeugmaschine 10 umfasst in der dargestellten Ausführungsform mehrere Abschnitte, nämlich einen nicht dargestellten Halteabschnitt bzw. Griffstab, einen Übergangsabschnitt 22 sowie eine Abstützgabel bzw. Schwenkgabel 24, die zur Abstützung der Werkzeugeinheit zwei Stützarme 26 aufweist.

Wie in der Figur 1 zu erkennen ist, ist zwischen den Verbindungabschnitten 18 der Staubschutzabdeckung 14 und den Stützarmen 26 der Stützgabel 24 eine Gelenkverbindung 28 vorgesehen, die aufgrund ihrer spezifischen Ausgestaltung sowohl ein Verschwenken des Werkzeugkopfes 12 um zwei Schwenkachsen A und B als auch eine fluidische Verbindung des Haubenraums mit einem Luftführungskanal der Tragstruktur 20 ermöglicht. Die spezifische Ausgestaltung der Gelenkverbindung 28 lässt sich insbesondere auch den Figuren 3 bis 5 entnehmen.

Darin gezeigt ist ein Gelenkkörper 28a mit einem sich mittig verjüngenden Doppelkegel, einem hierzu senkrechten, mittig mit dem Doppelkegel zusammenlaufenden dritten Kegel sowie einer dem dritten Kegel gegenüberliegenden Gabelstruktur, wobei alle diese Elemente in der dargestellten Ausführungsform als miteinander fluidisch verbundene Hohlkörper ausgebildet sind und gemeinsam einen darin ausgebildeten Luftführungskanal 40 bilden. Der Gelenkkörper 28a wird an freien Enden bzw. seinen Anschlussstellen jeweils von ringförmigen Gelenkteilen 28b umgriffen, wobei der Gelenkkörper 28a mit seinen Anschlussstellen jeweils drehbar innerhalb dieser ringförmigen Genkteile 28b gelagert ist.

Der Gelenkkörper 28a wie auch die Gelenkteile 28b können beispielsweise aus Kunststoff hergestellt sein, was eine besonders einfache und kostengünstige Herstellung der Gelenkverbindung ermöglicht. Weiterhin können die Gelenkteile 28b zur drehbaren Aufnahme des Gelenkkörpers 28a auch einteilig mit den Verbindungsabschnitten 18 ausgebildet sein. Eine einfachere Herstellung wird jedoch ermöglich, wenn die Gelenkteile 28b separat ausgebildet sind, wie in den Figuren gezeigt.

Der Gelenkkörper 28a ermöglicht durch sein Zusammenwirken mit den Gelenkteilen 28b in der Art eines Kreuzgelenks eine Verschwenkung der Werkzeugeinheit 12 relativ zu der Tragestruktur 20 um die beiden Drehachsen A und B. Durch den innenliegenden Luftführungskanal 40 wird zudem der Haubenraum innerhalb der haubenförmigen Staubschutzabdeckung 14 fluidisch mit der Tragestruktur 20 verbunden.

Diese weist ebenfalls innerhalb ihrer Stützarme 26 kanalförmige Hohlräume 42 auf, die am Übergangsabschnitt 24 in einen gemeinsamen Kanal 44 münden, welcher mit einem Luftführungskanal der übrigen Tragestruktur fluidisch verbunden ist (nicht dargestellt).

Die Werkzeugmaschine 10 umfasst ferner eine Übertragungswelle 32, die zumindest abschnittsweise innerhalb eines rohrförmigen Stabs 30 geführt ist, der, wie auch die Übertragungswelle 32, zumindest abschnittsweise flexibel ausgebildet sein kann. An ihrem freien Ende (distalen Ende) 34a treibt die Übertragungswelle 32 die Werkzeugaufnahme 34b an, an der ein Werkzeug 36 lösbar angebracht werden kann.

Mit Hilfe der vorliegenden Verbindung wird eine Werkzeugmaschine, insbesondere ein Langhalsschleifer, bereitgestellt, der im Bereich seines Werkzeugkopfes weniger Bauraum in Anspruch nimmt als dies die bekannten Lösungen tun und gegenüber äußeren Beschädigungen zudem weniger anfällig ist. Durch die Funktionsvereinigung der Tragestruktur und der Aufnahme eines Fluidkanals für eine Luftführung der Absaugluft wird eine besonders einfache und kostengünstige Lösung bereitgestellt, die bestehende Vorteile von bekannten Lösungen aufgreift, ohne deren Nachteile mit zu bringen.

## Patentansprüche

1. Werkzeugmaschine (10), insbesondere Schleifmaschine, umfassend:
eine Antriebseinheit zum Antrieb eines verbindbaren Werkzeugs (36),
eine Werkzeugeinheit (12) aufweisend eine Werkzeugaufnahme (34b), an der das verbindbare Werkzeug (36) angebracht werden kann, sowie eine haubenförmige Staubschutzabdeckung (14) im Bereich der Werkzeugaufnahme (34b), wobei die Werkzeugeinheit (12) mittels einer Tragestruktur (20) an der Werkzeugmaschine (10) angebracht ist,
sowie eine Luftführung (40, 42, 44, 46), die sich zur Abführung von Absaugluft und darin enthaltenen Staubpartikeln von der Staubschutzabdeckung (14) bis hin zu einer Absaugeinrichtung erstreckt, wobei die Luftführung (40, 42, 44, 46) vollständig in die Tragestruktur (20) integriert ist, und wobei die Tragestruktur (20) wenigstens eine Gelenkverbindung (28) umfasst, die die Werkzeugeinheit (12) drehbar um wenigstens eine Achse (A, B), vorzugsweise um zwei Achsen (A, B), mit der Werkzeugmaschine (10) verbindet,
**dadurch gekennzeichnet, dass** die wenigstens eine Gelenkverbindung (28) entsprechend dimensionierte Spalte an den relative zueinander beweglichen Teilen der Gelenkverbindung oder zusätzliche, entsprechend dimensionierte Ausnehmungen aufweist, so dass die wenigstens eine Gelenkverbindung (28) zusätzliche Außenluft in den Luftführungskanal (40) einzuziehen vermag.

2. Werkzeugmaschine (10) nach Anspruch 1,
**dadurch gekennzeichnet, dass** die Tragestruktur (20) der Werkzeugmaschine (10) einen Griffstab umfasst, an dem die Antriebseinheit und die Werkzeugeinheit (12) angebracht sind.

3. Werkzeugmaschine (10) nach Anspruch 1 oder 2,
**dadurch gekennzeichnet, dass** die Tragestruktur (20) eine Abstützgabel (24) mit wenigstens zwei Stützarmen (26) zur Abstützung der Werkzeugeinheit (14) umfasst, wobei wenigstens einer der Stützarme (26) einen integral ausgebildeten Luftführungskanal (42) umfasst, der mit einer Absaugöffnung (14a) an der Staubschutzabdeckung (14) in fluidischer Verbindung steht.

4. Werkzeugmaschine (10) nach einem der vorhergehenden Ansprüche,
**dadurch gekennzeichnet, dass** die eine Gelenkverbindung (28) einen Luftführungskanal (40) aufweist, der sich durch die Gelenkverbindung (28) hindurcherstreckt und in fluidischer Verbindung mit einer Absaugöffnung (14a) an der Staubschutzabdeckung (14) steht.

5. Werkzeugmaschine (10) nach einem der vorhergehenden Ansprüche,
**dadurch gekennzeichnet, dass** die wenigstens eine Gelenkverbindung (28) zumindest abschnittsweise aus Kunststoff hergestellt ist.

6. Werkzeugmaschine (10) nach einem der vorhergehenden Ansprüche,
**dadurch gekennzeichnet, dass** die wenigstens eine Gelenkverbindung (28) zumindest einen Gelenkkörper (28a) sowie zumindest zwei, vorzugsweise vier Gelenkteile (28b) umfasst, die paarweise die Gelenkachsen (A, B) definieren.

7. Werkzeugmaschine (10) nach einem der vorhergehenden Ansprüche,
**dadurch gekennzeichnet, dass** die Tragestruktur (20) einen Anschlussstutzen zum Anschluss einer separat ausgebildeten Absaugeinrichtung, insbesondere eines Allessaugers, umfasst.

## Claims

1. Machine tool (10), in particular grinding machine:
comprising a drive unit for driving a connectable tool (36),
also comprising a tool unit (12) having a tool holder (34b), on which the connectable tool (36) can be fitted, and having a shroud-like dust-protection cover (14) in the region of the tool holder (34b), wherein the tool unit (12) is fitted on the machine tool (10) by means of a carrying structure (20),
and further comprising an air guide (40, 42, 44, 46), which extends from the dust-protection cover (14) to a suction-extraction device for the purpose of channelling away suction-extraction air and dust particles contained therein, wherein the air guide (40, 42, 44, 46) is fully integrated in the carrying structure (20), and wherein the carrying structure (20) comprises at least one articulation connection (28), which connects the tool unit (12) to the machine tool (10) such that it can be rotated about at least one axis (A, B), preferably about two axes (A, B),
**characterized in that** the at least one articulation connection (28) has appropriately dimensioned gaps on the articulation-connection parts which can be moved relative to one another, or has additional, appropriately dimensioned apertures, so that the at least one articulation connection (28) is able to draw additional outside air into the air-guide channel (40).

2. Machine tool (10) according to Claim 1,
**characterized in that** the carrying structure (20) of the machine tool (10) comprises a handlebar, on which the drive unit and the tool unit (12) are fitted.

3. Machine tool (10) according to Claim 1 or 2,
**characterized in that** the carrying structure (20) comprises a supporting fork (24) with at least two supporting arms (26) for supporting the tool unit (12), wherein at least one of the supporting arms (26) comprises an integrally formed air-guide channel (42), which is in fluidic connection with a suction-extraction opening (14a) on the dust-protection cover (14).

4. Machine tool (10) according to one of the preceding claims,
**characterized in that** the one articulation connection (28) has an air-guide channel (40), which extends through the articulation connection (28) and is in fluidic connection with a suction-extraction opening (14a) on the dust-protection cover (14).

5. Machine tool (10) according to one of the preceding claims,
**characterized in that** the at least one articulation connection (28) is produced at least to some extent from plastics material.

6. Machine tool (10) according to one of the preceding claims,
**characterized in that** the at least one articulation connection (28) comprises at least one articulation body (28a) and at least two, preferably four, articulation parts (28b), which in pairs define the articulation axes (A, B).

7. Machine tool (10) according to one of the preceding claims,
**characterized in that** the carrying structure (20) comprises a connecting piece for the connection of a separately formed suction-extraction device, in particular of an all-purpose suction appliance.

## Revendications

1. Machine-outil (10) en particulier machine de ponçage, comportant :
une unité d'entraînement pour assurer l'entraînement d'un outil connectable (36), une unité d'outillage (12) comportant un récepteur d'outil (34b), auquel l'outil connectable (36) peut être adapté, ainsi qu'une couverture de protection contre la poussière (14) dans le secteur du récepteur d'outil (34b), dans lequel l'unité d'outillage (12) est installée sur la machine-outil (10) au moyen d'une structure portante (20),
ainsi qu'un canal de circulation d'air (40, 42, 44, 46) qui s'étend depuis la couverture de protection contre la poussière (14) jusqu'à une installation d'aspiration pour évacuer l'air d'aspiration ainsi que les particules de poussière qu'il contient, dans lequel le canal de circulation d'air (40, 42, 44, 46) est intégralement incorporé dans la structure portante (20) et dans lequel la structure portante (20) comporte au moins une liaison articulée (28), qui lie l'unité d'outillage (12) à la machine outil (10) de façon tournante autour d'au moins un axe (A, B), et de préférence autour de deux axes (A, B),
**caractérisée en ce que** ladite au moins une liaison articulée (28) comporte des fentes dimensionnées de façon appropriées par rapport aux parties mobiles relativement entre elles de la liaison articulée ou complémentaires, de telle manière que au moins une liaison articulée (28) est capable d'aspirer de l'air extérieur supplémentaire dans le canal d'aération (40).

2. Machine-outil (10) selon la revendication 1,
**caractérisée en ce que** la structure portante (20) de la machine-outil (10) comporte une tige de prise de contact à laquelle l'unité d'entrainement et l'unité d'outillage (12) sont fixées.

3. Machine-outil (10) selon les revendications 1 ou 2,
**caractérisée en ce que** la structure portante (20) comporte une fourche d'appui (24) avec au moins deux bras d'appui (26) pour soutenir l'unité d'outillage (12), dans lequel au moins un des bras d'appui (26) comporte un canal de conduite d'air (42) intégralement formé, qui se trouve en liaison fluidique avec une ouverture d'aspiration (14a) au niveau de la couverture de protection contre la poussière (14).

4. Machine-outil (10) selon l'une des revendications précédentes,
**caractérisée en ce que** ladite au moins une liaison articulée (28) comporte un canal de conduite d'air (40), qui s'étend à travers la liaison articulée (28) et se trouve en liaison fluidique avec une ouverture d'aspiration (14a) de la couverture de protection contre la poussière (14).

5. Machine-outil (10) selon l'une des revendications précédentes,
**caractérisée en ce que** ladite au moins une liaison articulée (28) est au moins partiellement réalisée en matière synthétique.

6. Machine-outil (10) selon l'une des revendications précédentes,
**caractérisée en ce que** ladite au moins une liaison articulée (28) comporte au moins un corps d'articulation (28a) ainsi qu'au moins deux, avantageusement quatre éléments d'articulations (28b) qui définissent par paire les axes (A, B) des articulations.

7. Machine-outil (10) selon l'une des revendications précédentes,
**caractérisée en ce que** la structure portante (20) comporte une butée d'arrêt pour arrêter une installation d'aspiration séparée, en particulier un aspirateur général.
